# EUROPÄISCHE PATENTSCHRIFT

(11) **EP 1 173 650 B1**
(45) Veröffentlichungstag und Bekanntmachung des Hinweises auf die Patenterteilung: **07.12.2005**
(21) Anmeldenummer: 01923600.9
(22) Anmeldetag: 22.02.2001
(51) Int. Cl.: E05D 15/06, E05F 3/22

(54) **VORRICHTUNG ZUR HÖHENVERSTELLUNG EINER GLEITSCHIENE**
DEVICE FOR ADJUSTING THE HEIGHT OF A SLIDE RAIL
DISPOSITIF DE REGLAGE EN HAUTEUR D'UN RAIL DE GLISSEMENT

(30) Priorität: 25.02.2000 DE 10008855
(43) Veröffentlichungstag der Anmeldung: 23.01.2002
(73) Patentinhaber: DORMA GmbH + Co. KG, 58256 Ennepetal (DE)
(72) Erfinder: WINKLER, Bernd, 58339 Breckerfeld (DE)
(86) Internationale Anmeldenummer: PCT/EP2001/002020
(87) Internationale Veröffentlichungsnummer: WO 2001/063079

(56) Entgegenhaltungen:
- DE-A- 2 062 723
- US-A- 3 152 354

## Beschreibung

Die vorliegende Erfindung betrifft eine Vorrichtung zur Höhenverstellung einer Gleitschiene. Insbesondere betrifft die vorliegende Erfindung eine Vorrichtung zur Höhenverstellung einer Gleitschiene, welche verdeckt in einem Profil angeordnet ist.

Gleitschienen werden beispielsweise bei Türen eingesetzt, welche ein automatisches Türschließersystem aufweisen. Hierbei gleitet ein über einen Hebelmechanismus mit einem Türblatt verbundenes Gleitstück in der Gleitschiene. Beim Öffnen der Tür bewegt sich das Gleitstück in der Gleitschiene und das Türblatt wird nach dem Öffnen z. B. mittels einer auf den Hebelmechanismus wirkenden Federkraft wieder automatisch geschlossen. Dabei gleitet das Gleitstück in der Gleitschiene wieder in seine Ausgangsposition zurück, siehe z.b. US 3 152 354 A.

Üblicherweise sind Gleitschienen im oberen Rahmenbereich des Türrahmens oder auf der Tür angebracht. Um eine möglichst ästhetische Ausgestaltung bereitzustellen, sind die Gleitschienen vorwiegend nicht sichtbar im Inneren des Türrahmenprofils angeordnet. Je nach Kundenwunsch sind jedoch vielfältig ausgestattete Türrahmenprofile vorhanden, welche jeweils insbesondere eine unterschiedliche Höhe aufweisen. Da die Gleitschiene am Türrahmenprofil jeweils an der unteren Seite des Türrahmenprofils angeordnet wird, sind abhängig von der Höhe des Türrahmenprofils entweder unterschiedlich ausgebildete Gleitschienen mit einer dem Türrahmenprofil entsprechenden Höhe oder aufwendige Unterbauelemente notwendig, welche zwischen dem wandseitigen Bereich des Profils und der Gleitschiene angeordnet werden müssen.

Es ist daher Aufgabe der vorliegenden Erfindung, eine Vorrichtung zur Höhenverstellung einer Gleitschiene bereitzustellen, welche bei einfachem Aufbau und einfacher, kostengünstiger Herstellbarkeit die individuelle Höhenanpassung der Gleitschiene ermöglicht.

Die Aufgabe der Erfindung wird durch die Merkmale der Patentansprüche 1 und 2 gelöst. Dabei weist die Vorrichtung zur stufenlosen Höhenverstellung einer Gleitschiene eine Gewindehülse mit einem ersten Innengewinde auf. Weiter ist eine Gewindebuchse mit einem Außengewinde vorgesehen. Die Gewindebuchse ist in das erste Innengewinde der Gewindehülse zur Einstellung der Höhenposition der Gleitschiene einschraubbar. Im montierten Zustand kontaktiert die Gleitschiene die Gewindebuchse, d. h. sie ist an der freiliegenden Seite der Gewindebuchse anordenbar. Erfindungsgemäß ist es somit möglich, mittels der Gewindehülse und der darin eingeschraubten Gewindebuchse die gewünschte Position der Gleitschiene einzustellen. Somit wird erfindungsgemäß eine einfache und kostengünstige Vorrichtung zur Höhenverstellung einer Gleitschiene bereitgestellt.

Die Unteransprüche geben weitere Ausgestaltungen des erfindungsgemäßen Gedankens wieder.

Bevorzugt weist die Vorrichtung zur Höhenverstellung ein Schraubelement auf. Dieses kann zur Fixierung der Relativposition, d. h. der eingestellten Höhenposition, zwischen Gewindehülse und Gewindebuchse verwendet werden.

Vorzugsweise weist die Gewindehülse ein zweites Innengewinde auf, dessen Durchmesser kleiner als der des ersten Innengewindes ist. Mittels des zweiten Innengewindes ist es möglich, die Positionen der Gewindehülse und der Gewindebuchse zueinander zu fixieren. Vorteilhaft wird diese Fixierung der Gewindehülse und der Gewindebuchse zueinander durch ein Schraubelement erreicht, welches in das zweite Innengewinde einschraubbar ist. Auf diese Weise kann auch die Gleitschiene an der Gewindebuchse befestigt werden.

Vorteilhaft weist die Gewindebuchse an dem der Gleitschiene zugewandten Ende einen Bereich mit einem vergrößerten Durchmesser auf. Dadurch wird erreicht, dass die Gleitschiene einfach an der Gewindebuchse ausgerichtet werden kann und eine große Auflagefläche zwischen Gleitschiene und Gewindebuchse vorhanden ist. Es wird insbesondere auch die Fixierung der Gleitschiene mittels des Schraubelementes erleichtert.

Vorzugsweise weist die Gewindehülse ein Außengewinde auf. Dadurch kann die Gewindehülse einfach mit dem Türrahmenprofil verbunden werden. Hierbei kann die Gewindehülse beispielsweise in eine mit Gewinde versehene Öffnung im Profil eingeschraubt werden oder durch eine im Profil vorgesehene Öffnung durchgesteckt und mittels einer Mutter gesichert werden. Es ist jedoch auch möglich, die Gewindehülse direkt im Wandbereich zu befestigen.

In einer zweiten bevorzugten Ausführung kann auch eine Befestigungsaufnahme verwendet werden, die auf eine Befestigung durch eine Mutter verzichtet. Diese Befestigungsaufnahme weist neben einem ein Innengewinde aufweisenden Zentralteil zur Verbindung mit der Gewindebuchse auch angeformte Laschen auf, die durch Schrauben, Nieten usw. mit dem Profil verbunden werden.

Um einen ästhetisch ansprechenden Anblick sicherzustellen, ist die Vorrichtung zur Höhenverstellung in einem Hohlraum eines Profiles angeordnet. Dadurch ist die Vorrichtung zur Höhenverstellung von außerhalb nicht sichtbar.

Vorzugsweise ist die Vorrichtung zur stufenlosen Höhenverstellung in einem Profil angeordnet, welches mindestens eine Vertiefung aufweist. Dies ermöglicht insbesondere auch kleinere Einstellvorgänge zwischen der Gleitschiene und dem Türblatt, wobei die Position der Gleitschiene bezüglich des Türblattes über die Vorrichtung zur Höhenverstellung in geringem Umfang eingestellt werden. Hierbei kann der Querschnitt des Profiles im Bereich der Vertiefung etwas verformt werden.

Die Erfindung ermöglicht somit auch eine Gleitschiene mit einer erfindungsgemäßen Vorrichtung zur Höhenverstellung bereitzustellen, bei der für unterschiedliche Profile jeweils standardisierte Gleitschienen verwendet werden könnten und eine stufenlose Höhenverstellung der Gleitschiene mittels der Höhenverstellvorrichtung möglich ist. Dadurch ergeben sich insbesondere deutliche Kostenvorteile durch eine geringere Teileanzahl. Auch können unterschiedlich hohe Gleitschienen verwendet werden.

Nachfolgend wird die Erfindung anhand von schematisch dargestellten Ausführungsbeispielen wiedergegeben. Es zeigt:
- Figur 1:: Eine Schnittansicht einer erfindungsgemäßen Vorrichtung zur Höhenverstellung gemäß einem ersten Ausführungsbeispiel.
- Figur 2:: Eine Schnittansicht einer erfindungsgemäßen Gewindebuchse.
- Figur 3:: Eine Schnittansicht einer erfindungsgemäßen Gewindehülse.
- Figur 4:: Eine Schnittansicht einer Vorrichtung zur Höhenverstellung gemäß einem zweiten Ausführungsbeispiel der vorliegenden Erfindung.
- Figur 5:: Eine Schnittansicht entlang der Linie A-A von Figur 4.
- Figur 6:: Eine Schnittdarstellung einer Vorrichtung zur Höhenverstellung gemäß einem dritten Ausführungsbeispiel.
- Figur 7:: Eine Befestigungsaufnahme in der Draufsicht.

Wie in Figur 1 gezeigt, umfasst die erfindungsgemäße Vorrichtung zur Höhenverstellung gemäß einem ersten Ausführungsbeispiel eine Gewindehülse 5 und Gewindebuchse 4. Aufgrund der besseren Darstellbarkeit sind die Gewindehülse 5 und die Gewindebuchse 4 vergrößert in den Figuren 3 bzw. 2 dargestellt.

Wie in Figur 2 gezeigt, umfasst die Gewindebuchse 4 einen zylindrischen Hauptkörper 4b und einen Auflagebereich 4a. Der Auflagebereich 4a weist einen größeren Durchmesser als der zylindrische Hauptkörper 4b auf. Wie in Figur 1 gezeigt, grenzt in montiertem Zustand der Auflagebereich 4a unmittelbar an eine Gleitschiene 2 an. Dadurch kann die Gleitschiene 2 stabil auf mehreren Gewindebuchsen 4 befestigt werden. Weiter ist an der Gewindebuchse 4 ein Aussengewinde 4c vorgesehen.

Wie in Figur 3 gezeigt, umfasst die Gewindehülse 5 einen ersten zylindrischen Bereich 5a und zweiten zylindrischen Bereich 5b. Dabei weist der zweite zylindrische Bereich 5b einen kleineren Durchmesser als der erste zylindrische Bereich 5a auf. Am zweiten zylindrischen Bereich 5b ist ein Aussengewinde 5c vorgesehen. Weiter weist die Gewindehülse 5 entlang ihrer Mittelachse 0-0 eine Durchgangsbohrung auf, wobei die Durchgangsbohrung zwei unterschiedliche Durchmesser aufweist. Hierbei ist ein erstes Innengewinde 5d am ersten zylindrischen Bereich 5a vorgesehen und ein zweites Innengewinde 5e am zweiten zylindrischen Bereich 5b.

Wie in Figur 1 gezeigt, sind die Gewindebuchse 4 und die Gewindehülse 5 in einem Hohlraum 8 eines Profils 1 angeordnet. Das Profil 1 weist beispielsweise an seinem oberen Bereich seitlich zwei Vertiefungen 9 sowie eine Öffnung 7 auf. Der zweite zylindrische Bereich 5b mit kleinerem Durchmesser ist durch die Öffnung 7 durchgesteckt und mittels einer Mutter 6 am Profil 1 gesichert.

Wie aus Figur 1 ersichtlich ist, ist die Gewindebuchse 4 mit ihrem Außengewinde 4c teilweise in das erste Innengewinde 5d der Gewindehülse 5 eingeschraubt. Hierbei ist die Gewindebuchse 4 soweit in die Gewindehülse 5 eingeschraubt, bis die Gleitschiene 2 in einer vorbestimmten Höhe angeordnet werden kann. Die Gleitschiene 2 wird dann mittels einer Schraube 3, welche durch eine in der Gleitschiene 2 vorgesehene Öffnung 14 hindurch gesteckt ist, an der Vorrichtung zur Höhenverstellung befestigt, in dem die Schraube 3 in das zweite Innengewinde 5e der Gewindehülse 5 eingeschraubt wird (vgl. Figur 1). Somit beträgt der Abstand zwischen dem Auflagebereich 14 und der Innenseite des Profils eine Höhe H₁.

In der Gleitschiene 2 ist dann in bekannter Weise ein Gleitstück 10 angeordnet, welches längs der Gleitschiene 2 bewegbar ist. Das Gleitstück 10 ist über einen Zapfen 11 von einem Hebelmechanismus 12 mit einem Türblatt 13 verbunden.

Mit der erfindungsgemäßen Vorrichtung zur Höhenverstellung einer Gleitschiene ist es demnach auch möglich, nach einer Türmontage die Höhenposition der Gleitschiene 2 zu ändern, indem die Gewindebuchse 4 weiter in die Gewindehülse 5 hineingeschraubt, bzw. weiter aus der Gewindehülse 5 herausgeschraubt wird. Dadurch können auch nach einem Türeinbau noch nachträglich z.B. Unebenheiten eines Bodens durch Veränderung der Position der Gleitschiene zumindest teilweise ausgeglichen werden und die Türöffnungs- bzw. Schließcharakteristik der Tür eingestellt werden.

Des weiteren ermöglichen die am Profil 1 vorgesehenen Vertiefungen 9 auch, dass die Position der Gleitschiene 2 bezüglich des Profils 1 durch Anziehen der Schraube 3 verändert werden kann, ohne dass dabei das Profil 1 im freiliegenden Bereich beschädigt wird. Dadurch können auch kleinere Ungenauigkeiten ausgeglichen werden.

Nachfolgend wird unter Bezugnahme auf die Figuren 4 und 5 der erfindungsgemäßen Vorrichtung zur Höhenverstellung eine Gleitschiene beschrieben, welche bei einem anderen Profil als dem in Figur 1 beschriebenen verwendet wird.

Wie in Figur 4 gezeigt, weist das Profil 1 eine geringere Höhe auf als das in Figur 1 gezeigte Profil. Daher ist die Vorrichtung zur Höhenverstellung auf eine Höhe H₂ eingestellt. Wie in Figur 4 gezeigt, ist die Gewindebuchse 4 praktisch vollständig in die Gewindehülse 5 eingeschraubt, wobei nur der Auflagebereich 4a der Gewindebuchse 4 aus der Gewindehülse 5 vorsteht. Die Gleitschiene 2 ist wieder mit einer Schraube 3 an dem zweiten Innengewinde 5e der Gewindehülse 5 befestigt. Das Profil 1 ist mit der Vertiefung 9 aufweisenden Seite an oder in einer Wand (nicht dargestellt) befestigt.

Entsprechend dem in Figur 1 dargestellten Ausführungsbeispiel ist bei dem in Figur 4 gezeigten Ausführungsbeispiel die Gleitschiene 2 ebenfalls mit einer Schraube 3 an der Höhenverstellvorrichtung befestigt. Da die Höhe H₂ relativ gering ist, wird auch nur eine kurze Schraube 3 verwendet. Wie in der Schnittdarstellung von Figur 5 dargestellt, ist die Gewindebuchse 4 zylindrisch ausgebildet, während die Gewindehülse 5 sechseckig ausgebildet ist. Hier sind jedoch auch beliebig andere äußere Ausgestaltungen der Gewindebuchse 4 und der Gewindehülse 5 einsetzbar.

Zusammenfassend wurde insoweit eine Vorrichtung zur Höhenverstellung einer Gleitschiene beschrieben, welche eine Gewindehülse 5 mit einem ersten Innengewinde 5d und einer Gewindebuchse 4 mit einer Außengewinde 4c umfasst. Die Gewindebuchse 4 ist in das erste Innengewinde 5d der Gewindehülse 5 zur Einstellung einer Höhenposition der Gleitschiene 2 einschraubbar. Dabei ist die Vorrichtung zur Höhenverstellung zwischen der Gleitschiene 2 und einem wandseitigen Rahmenelement einer Tür angeordnet. Im eingebauten Zustand kann die Gleitschiene 2 an dem freiliegenden Ende der Gewindebuchse 4 angeordnet werden, d. h. dem Ende, welches gegenüber dem mit der Gewindehülse 5 verbundenen Ende liegt.

In einer weiteren Ausführung der Erfindung ist in den Figuren 6 und 7 eine Befestigungsaufnahme 15 vorhanden, die die Gewindehülse 5 ersetzt. Die Befestigungsaufnahme 15 ist so ausgebildet, dass ein durchgehendes Innengewinde 16 vorhanden ist, in das eine Gewindebuchse 20 eingeschraubt wird. Aufgrund des Außengewindes 4c der Gewindebuchse 20 ist in Verbindung mit dem Innengewinde 16 eine stufenlose Höhenjustage der Gleitschiene 2 innerhalb des Profiles 1 möglich, wobei die Gleitschiene 2 über die Schrauben 3 mit einem in der Gewindebuchse 20 enthaltenen Gewinde 19 befestigt wird. Zur besseren Anlage der Gewindebuchse 20 ist an dieser ein Auflagebereich 4a vorhanden. In den seitlich von einem nicht näher bezeichneten Zwischenstück, das das Gewinde 16 trägt, erstreckenden Laschen 18 sind Senkbohrungen 17 vorhanden. Über diese Senkbohrungen 17 wird die Befestigungsaufnahme 15 innerhalb des Profiles 1 über Schrauben, Nieten usw. befestigt.

Die in der Figur 6 dargestellte Gleitschiene 2 ist in ihrem Höhenmaß höher als die der vorhergehenden Darstellungen. Somit lassen sich unterschiedliche Gleitschienen 2 einbauen und stufenlos in der Höhenlage einstellen.

Um einen sicheren Halt der Gleitschiene zu erreichen, sind die Schrauben 3 so ausgeführt, dass sie eine Sicherung enthalten, die einen korrekten Sitz gewährleisten.

### Bezugszeichen

- 1: Profil
- 2: Gleitschiene
- 3: Schraube
- 4: Gewindebuchse
- 4a: Auflagebereich
- 4b: zylindrischer Hauptkörper
- 4c: Außengewinde
- 5: Gewindehülse
- 5a: erster zylindrischer Bereich
- 5b: zweiter zylindrischer Bereich
- 5c: Aussengewinde
- 5d: erstes Innengewinde
- 5e: zweites Innengewinde
- 6: Mutter
- 7: Öffnung
- 8: Hohlraum
- 9: Vertiefung
- 10: Gleitstück
- 11: Zapfen
- 12: Hebelmechanismus
- 13: Türblatt
- 14: Öffnung
- 15: Befestigungsaufnahme
- 16: Innengewinde
- 17: Senkbohrung
- 18: Laschen
- 19: Innengewinde
- 20: Gewindebuchse

## Patentansprüche

1. Vorrichtung zur Höhenverstellung einer Gleitschiene (2), **dadurch gekennzeichnet, dass** eine Gewindehülse (5) mit einem ersten Innengewinde (5d) und eine Gewindebuchse (4) mit einem Außengewinde (4c) vorgesehen sind, wobei die Gewindebuchse (4) in das erste Innen-gewinde (5d) der Gewindehülse (5) zur stufenlosen Einstellung einer Höhenposition der Gleitschiene (2) einschraubbar ist und die Gleitschiene (2) an der freiliegenden Seite der Gewindebuchse (4) angeordnet ist.

2. Vorrichtung zur Höhenverstellung einer Gleitschiene (2), **dadurch gekennzeichnet, dass** eine Befestigungsaufnahme (15) vorhanden ist, die ein Innengewinde (16) aufweist, in das eine Gewindebuchse (20) mit einem Außengewinde (4c) zur stufenlosen Einstellung der Höhenposition der Gleitschiene (2) einschraubbar ist und die Gleitschiene (2) an der freiliegenden Seite der Gewindebuchse (20) angeordnet ist.

3. Vorrichtung nach Anspruch 1, gekennzeichent durch ein Schraubelement (3) zur Fixierung der Relativposition zwischen Gewindehülse (5) und Gewindebuchse (4).

4. Vorrichtung nach Anspruch 3, **dadurch gekennzeichnet, dass** die Gewindehülse (5) ein zweites Innengewinde (5e) aufweist, wobei der Durchmesser des zweiten Innengewindes (5e) kleiner als der Durchmesser des ersten Innengewindes (5d) ist und das Schraubelement (3) in das zweite Innengewinde (5e) einschraubbar ist.

5. Vorrichtung nach Anspruch 3 oder 4, **dadurch gekennzeichnet, dass** die Gleitschiene (2) mittels des Schraubelementes (3) an der Vorrichtung zur Höhenverstellung befestigbar ist.

6. Vorrichtung nach einem der Ansprüche 1 bis 5, **dadurch gekennzeichnet, dass** die Gewindebuchse (4, 20) an dem der Gleitschiene (2) zugewandten Ende einen Bereich (4a) mit vergrößertem Durchmesser aufweist.

7. Vorrichtung nach einem der Ansprüche 1 und 3 bis 5, **dadurch gekennzeichnet, dass** die Gewindehülse (5) ein Außengewinde (5c) zur Befestigung an einem Profil (1) aufweist.

8. Vorrichtung nach einem der Ansprüche 1 bis 7, **dadurch gekennzeichnet, dass** die Vorrichtung in einem Hohlraum (8) eines Profiles (1) angeordnet ist.

9. Gleitschiene mit einer Vorrichtung zur Höhenverstellung nach einem der Ansprüche 1 bis 8, **dadurch gekennzeichnet, dass** die Einstellung der Höhenposition stufenlos ausführbar ist.

10. Vorrichtung nach Anspruch 2 und 6, **dadurch gekennzeichnet, dass** die Gewindebuchse (20) ein Innengewinde (19) zur Verbindung der Gleitschiene (2), über die Schraube (3), aufweist.

11. Vorrichtung nach Anspruch 2, **dadurch gekennzeichnet, dass** die Befestigungsaufnahme (15) neben dem Teil, der das Innengewinde (16) aufweist, mindestens eine Lasche (18) zur Befestigung an dem Profil (1) aufweist.

12. Vorrichtung nach einem oder mehreren der vorhergehenden Ansprüche, **gekennzeichnet dadurch, dass** die Schraube (3) Mittel enthält, die ein unbeabsichtigtes Lösen der Schraube (3) unterbinden.

## Claims

1. A device for the adjustment of height of a sliding rail (2), **characterized in that** a threaded sleeve (5) with a first female thread (5d) and a threaded bushing (4) with a male thread (4c) are provided, the threaded bushing (4) being able to be screwed into the first female thread (5d) of the threaded sleeve (5) for a progressive adjustment of a height position of the sliding rail (2), and the sliding rail (2) being arranged at the exposed side of the threaded bushing (4).

2. A device for the adjustment of height of a sliding rail (2), **characterized in that** an attachment receiver (15) is provided presenting a female thread (16), into which a threaded bushing (20) with a male thread (4c) can be screwed for progressive adjustment of the height position of the sliding rail (2), and **in that** the sliding rail (2) is arranged at the exposed side of the threaded bushing (20).

3. A device according to claim 1, **characterized by** a screw element (3) for locating the relative position between the threaded sleeve (5) and the threaded bushing (4).

4. A device according to claim 3, **characterized in that** the threaded sleeve (5) presents a second female thread (5e), the diameter of the second female thread (5e) being inferior to the diameter of the first female thread (5d), and the screw element (3) being able to be screwed into the second female thread (5e).

5. A device according to claim 3 or 4, **characterized in that** the sliding rail (2) can be attached at the device for the adjustment of height by means of the screw element (3).

6. A device according to any of the claims 1 to 5, **characterized in that**, at the end oriented towards the sliding rail (2), the threaded bushing (4, 20) presents a region (4a) with an increased diameter.

7. A device according to any of the claims 1 and 3 to 5, **characterized in that** the threaded sleeve (5) presents a male thread (5c) for the attachment at a profile (1).

8. A device according to any of the claims 1 to 7, **characterized in that** the device is arranged in a cavity (8) of a profile (1).

9. A sliding rail having a device for the adjustment of height according to any of the claims 1 to 8, **characterized in that** the height position is progressively adjustable.

10. A device according to claim 2 and 6,
**characterized in that** the threaded bushing (20) presents a female thread (19) for the connection, via the screw (3), with the sliding rail (2).

11. A device according to claim 2, **characterized in that** the attachment receiver (15) presents, adjacent to the member having the female thread (16), at least one bracket (18) for the attachment at the profile (1).

12. A device according to one or several of the preceding claims, **characterized in that** the screw (3) includes means to avoid the screw's (3) unintentional disconnecting.

## Revendications

1. Dispositif de réglage en hauteur d'une glissière (2), **caractérisé en ce qu'**une douille taraudée (5) avec un premier taraudage (5d) et une douille filetée (4) avec un filetage extérieur (4c) sont prévues, la douille filetée (4) pouvant être vissée dans le premier taraudage (5d) de la douille taraudée (5) pour un réglage en continu d'une position en hauteur de la glissière (2) et la glissière (2) étant agencée du côté exposé de la douille filetée (4).

2. Dispositif de réglage en hauteur d'une glissière (2), **caractérisé en ce qu'**un logement de fixation (15) est présent, présentant un taraudage (16), dans lequel peut être vissée une douille filetée (20) avec un filetage extérieur (4c) pour un réglage en continu d'une position en hauteur de la glissière (2) et **en ce que** la glissière (2) est agencée du côté exposé de la douille filetée (20).

3. Dispositif selon la revendication 1, **caractérisé par** un élément à vis (3) pour la localisation de la position relative entre la douille taraudée (5) et la douille filetée (4).

4. Dispositif selon la revendication 3, **caractérisé en ce que** la douille taraudée (5) présente un deuxième taraudage (5e), le diamètre du deuxième taraudage (5e) étant inférieur au diamètre du premier taraudage (5d) et **en ce que** l'élément à vis (3) peut être vissé dans le deuxième taraudage (5e).

5. Dispositif selon la revendication 3 ou 4,
**caractérisé en ce que** la glissière (2) peut être fixée sur le dispositif de réglage en hauteur par l'intermédiaire de l'élément à vis (3).

6. Dispositif selon l'une quelconque des revendications 1 à 5, **caractérisé en ce que** la douille filetée (4, 20) présente, à l'extrémité orientée vers la glissière (2), une portion (4a) avec un diamètre augmenté.

7. Dispositif selon l'une quelconque des revendications 1 et 3 à 5, **caractérisé en ce que** la douille taraudée (5) présente un filetage extérieur (5c) pour la fixation sur un profilé (1).

8. Dispositif selon l'une quelconque des revendications 1 à 7, **caractérisé en ce que** le dispositif est agencé dans une cavité (8) d'un profilé (1).

9. Glissière avec un dispositif de réglage en hauteur selon l'une quelconque des revendications 1 à 8, **caractérisée en ce que** le réglage en hauteur peut être réalisé en continu.

10. Dispositif selon la revendication 2 et 6, **caractérisé en ce que** la douille filetée (20) présente un taraudage (19) pour le raccordement de la glissière (2) par l'intermédiaire de la vis (3).

11. Dispositif selon la revendication 2, **caractérisé en ce que** le logement de fixation (15) présente, à côté de la pièce présentant le taraudage (16), au moins une patte (18) pour la fixation sur le profilé (1).

12. Dispositif selon l'une ou plusieurs des revendications précédentes, **caractérisé en ce que** la vis (3) comporte des moyens pour empêcher un dévissage involontaire de la vis (3).
